# EUROPÄISCHE PATENTSCHRIFT

(11) **EP 0 834 207 B1**
(45) Veröffentlichungstag und Bekanntmachung des Hinweises auf die Patenterteilung: **07.11.2001**
(21) Anmeldenummer: 97919400.8
(22) Anmeldetag: 22.04.1997
(51) Int. Cl.: H02B 1/20

(54) **KONTAKTEINRICHTUNG BEI ELEKTRISCHEN INSTALLATIONSGERÄTEN**
CONTACT MEANS FOR ELECTRIC INSTALLATION EQUIPMENT
DISPOSITIF DE CONTACT POUR APPAREILS D'INSTALLATION ELECTRIQUES

(30) Priorität: 23.04.1996 DE 19616021
(43) Veröffentlichungstag der Anmeldung: 08.04.1998
(73) Patentinhaber: AEG Niederspannungstechnik GmbH & Co. KG, 24534 Neumünster (DE)
(72) Erfinder: SCHLEGEL, Torsten, D-31848 Bad Münder (DE); HEUSING, Reinhard, D-31840 Hessisch Oldendorf (DE)
(74) Vertreter: Pellmann, Hans-Bernd, Dipl.-Ing.
(86) Internationale Anmeldenummer: EP9702035
(87) Internationale Veröffentlichungsnummer: WO9740561

(56) Entgegenhaltungen:
- EP-A- 0 467 171
- DE-U- 9 418 316
- GB-A- 1 441 102

## Beschreibung

Die Erfindung betrifft eine Kontakteinrichtung bei elektrischen Installationsgeräten zur steckbaren Verbindung mit stift- oder zungenförmigen Anschlußfahnen, die ihrerseits jeweils in ein taschenförmiges Klemmstück der Installationsgeräte einsetzbar und dort federelastisch kontaktierbar sind.

Eine solche Kontakteinrichtung ist aus der DE 94 18 316 U1 bekannt.

Ferner ist aus der GB 1 441 102 eine Kontakteinrichtung bekannt, die ein Verbindungselement, beispielsweise für Kabel oder dergleichen zeigt, das eine Spiralfeder verwendet. Diese Spiralfeder ist in einem taschenförmigen Klemmstück so angeordnet, dass der zu befestigende Draht oder die Anschlussfahne in ihrer Axialrichtung der Feder eingeschoben werden kann, wobei die Feder dadurch in Axialrichtung ausgelenkt wird, um den Einführpfad für die Anschlussfahne freizugeben.

Eine weitere Kontakteinrichtung ist aus der EP 0 467 171 A2 bekannt. Hierbei sind innerhalb der Installationsgeräte klemmbackenartig zueinander federnde Kontaktorgane angeordnet, die Anschlußfahnen einer zugeordneten Stromschiene beidseitig umfassen. Der elektrische Kontakt zu den Anschlußfahnen wird jeweils über die Werkstoffelastizität der Kontaktorgane hergestellt. Bei dieser Einrichtung sind die Kontaktkräfte sehr toleranzabhängig und nach jahrelangem Einsatz mit vielen Temperaturwechseln können diese ermüden.

Der Erfindung liegt die Aufgabe zugrunde, eine steckbare Kontakteinrichtung der eingangs genannten Art kostengünstig so zu verbessern, daß eine sichere und losbäre Verbindung zwischen den Anschlußfahnen und dem zugehörigen Klemmstück der Installationsgeräte mit geringem Übergangswiderstand dauerhaft gewährleistet ist.

Diese Aufgabe wird durch eine Kontakteinrichtung mit den Merkmalen des Patentanspruchs 1 gelöst. Weiterbildungen und vorteilhafte Ausgestaltungen der Erfindung sind in den Unteransprüchen genannt.

Anhand der aus einer Figur bestehenden Zeichnung ist die Erfindung an einem Ausführungsbeispiel nachstehend näher erläutert.

Die lediglich schematisch gezeigte Kontakteinrichtung ist im Gehäusesockel eines nicht dargestellten Installationsgerätes angeordet und weist ein Klemmstück 1 auf, welches einstückig mit einer Schraubanschlußklemme 2 verbunden ist. Letztere besteht auf an sich bekannte Art aus einem Klemmkasten 2.1, der mittels einer Schraube 2.2 gegen ein Druckstück 2.3 verspannbar ist. Damit lassen sich drahtförmige elektrische Leiter entsprechend des eingezeichneten Pfeiles 2.4 auf herkömmliche Weise von der Seite her am Installationsgerät anschließen.

Im Bereich unterhalb des Klemmkastens 2.1 ist das vorzugsweise unmittelbar als Verlängerung des Druckstücks 2.3 ausgebildete Klemmstück 1 mit einem Rahmenteil 1.1 versehen, welches ähnlich einer Tasche geformt ist und einen Federkörper 3 aufnimmt. Dieser ist im Prinzip eine handelsübliche zylindrische Druckfeder, deren Achsrichtung senkrecht zur Zeichnungsebene verläuft. Zumindest nach dem Einsetzen in das Rahmenteil 1.1 liegen die Windungen des Federkörpers, der lediglich von einer schematisch angedeuteten Gehäusekontur 4 gegen Herausfallen gesichert ist, relativ eng aneinander an. Umfangsseitig kann sich der Federkörper 3 hingegen an einer Anlagefläche 1.2 nebst Abwinkelung 1.2' so abstützen, daß zu einer gegenüberliegenden Kontaktfläche 1.3 ein Spalt verbleibt, dessen Breite auf noch näher zu beschreibende Weise von den Abmessungen einer an einer Sammelschiene 5 vorstehenden Anschlußfahne 5.1 abhängt.

Diese stift- oder zungenförmigen Anschlußfahnen 5.1 sind mehrfach an handelsüblichen Sammelschienen in Reihe hintereinander im Teilungsmaß der Installationsgeräte angeordnet und dienen ganz allgemein zum elektrischen Anschluß von Reiheneinbaugeräten. Neben der gebräuchlichen Verwendung jeweils an der Schraubanschlußklemme 2 dient hier die Sammelschiene jedoch zum Steckanschluß mit der Kontakteinrichtung durch eine Gehäuseöffnung 4.1 an der Geräteunterseite. Oberhalb dieser Öffnung ist daher der Spalt zwischen der Kontaktfläche 1.3 und der Mantelfläche des Federkörpers 3 derart mit Untermaß auf die Dicke der Anschlußfahne 5.1 abgestimmt, daß nach dem Einstecken jeweils einer Anschlußfahne in Richtung des Pfeiles 5.2 der zugehörige zylindrische Federkörper radial belastet ist und sich zu einem Oval verformt. Die einzelnen Windungen des Federkörpers 3 legen sich dabei eng an die Anschlußfahne an und pressen diese gegen die Kontaktfläche 1.3. Zugleich wird diese Federkraft auch auf die Anlagefläche 1.2 übertragen, die über das Rahmenteil 1.1 leitend mit dem Klemmstück 1 verbunden ist. Wird daher der Federkörper 3 aus Material mit guter elektrischer Leitfähigkeit hergestellt, verbessert sich die Stromführung noch.

Aufgrund der großen radialen Verformbarkeit des Federkörpers 3 lassen sich bei nahezu gleichbleibender Kontaktkraft erhebliche Toleranzen überbrücken, die einerseits herstellungsbedingt am Installationsgerät auftreten, insbesondere aber ihre Ursache in der Sammelschiene 5 als Zulieferteil von verschiedenen Herstellern haben können. Desweiteren kann über den Durchmesser des Federkörpers 3 sowie des zu seiner Herstellung verwendeten Drahtes die Kontaktkraft in weiten Bereichen an die technischen Erfordernisse angepaßt werden. Andererseits sind die Einsteckkräfte für die Anschlußfahne 5.1 relativ niedrig, da der Federkörper 3 beim Einsteckvorgang innerhalb des Rahmenteils 1.1 eine Rollbewegung um seine Längsachse bei minimaler Reibung ausführen kann.

Die Länge des Federkörpers ist abhängig von der Tiefe des Rahmenteils 1.1 und mit ausreichender Reserve an die Breite der üblichen Anschlußfahnen angepaßt, wobei die Endwindungen zweckmäßigerweise mit leichter Vorspannung am Rahmenteil anliegen. Zudem könnte der zylindrische Federkörper nicht aus Draht, sondern auch aus flachem Federband, beispielsweise in Form einer Spannhülse, hergestellt sein, ohne den Rahmen der Erfindung zu verlassen.

## Patentansprüche

1. Kontakteinrichtung bei elektrischen Installationsgeräten zur steckbaren Verbindung mit stift- oder zungenförmigen Anschlussfahnen (5.1), die ihrerseits jeweils in ein taschenförmiges Klemmstück (1) der Installationsgeräte einsetzbar und dort federelastisch kontaktierbar sind,
**dadurch gekennzeichnet, dass**
in dem Klemmstück (1) ein hohlzylindrischer Federkörper (3) angeordnet ist, über den umfangsseitig die Kontaktkraft zwischen der jeweiligen Anschlussfahne (5.1) und einer Kontaktfläche (1.3) des Klemmstücks herstellbar ist, wobei der Federkörper (3) mit senkrecht zur Einsteckrichtung der Anschlussfahnen (5.1) verlaufender Axialrichtung in dem Klemmstück (1) angeordnet ist.

2. Kontakteinrichtung nach Anspruch 1, **dadurch gekennzeichnet, dass** der Federkörper (3) die Form einer Druckfeder aufweist, deren Windungen relativ eng aneinander liegen und radial belastbar sind.

3. Kontakteinrichtung nach Anspruch 1 und 2, **dadurch gekennzeichnet, dass** der Federkörper (3) lose in ein Rahmenteil (1.1) des Klemmstücks (1) eingelegt und gegen Herausfallen gesichert ist.

4. Kontakteinrichtung nach Anspruch 1 bis 3, **dadurch gekennzeichnet, dass** der Federkörper (3) gegenüberliegend von der Kontaktfläche (1.3) an einer Anlagefläche (1.2, 1.2') des Klemmstücks (1) abgestützt ist.

5. Kontakteinrichtung nach Anspruch 1 bis 4, **dadurch gekennzeichnet, dass** das Klemmstück (1) als Teil einer Schraubanschlussklemme (2) ausgebildet und vorzugsweise an deren Unterseite innerhalb des Gerätesockels angeordnet ist.

6. Kontakteinrichtung nach einem der Ansprüche 1 bis 5, **dadurch gekennzeichnet, dass** das Klemmstück (1) ein separates Rahmenteil (1.1) aufweist, welches die mit der Schraubanschlussklemme (2) verbundene Kontaktfläche (1.3) und den Federkörper (3) gitterartig umschließt.

7. Kontakteinrichtung nach einem der Ansprüche 1 bis 5, **dadurch gekennzeichnet, dass** das Klemmstück (1) unterhalb eines Klemmkastens (2.1) der Schraubanschlussklemme (2) als käfigartige, den eingelegten Federkörper (3) jeweils gegen die Einsteckkräfte der Anschlussfahnen (5.1) abstützende Verlängerung ausgebildet ist.

8. Kontakteinrichtung nach einem der Ansprüche 1 bis 7, insbesondere für nebeneinander angeordnete, auf einer Profilschiene aufrastbare Leitungsschutzschalter oder andere Reiheneinbaugeräte, **dadurch gekennzeichnet, dass** die Anschlussfahnen (5.1) an einer zur Einspeisung dienenden Stiftsammelschiene (5) angeordnet und jeweils von der Unterseite der Gerätesockel her durch eine Gehäuseöffnung (4.1) in das Klemmstück (1) einsteckbar sind.

## Claims

1. Contact element in electrical installation devices allowing pluggable connection with pin-or tongue-formed connecting lugs (5.1) which in turn can each be inserted into a pocket-formed clamping piece (1) in the installation devices and which can be contacted there by spring-elastic means,
**characterised in that**
a hollow cylindrical spring element (3) is arranged in the clamping piece (1), via the circumference of which the contact force between the respective connecting fug (5.1) and a contact surface (1.3) of the clamping piece can be created, whereby the spring element (3) Is arranged in the clamping piece (1) with its axial direction perpendicular to the direction of insertion of the connecting lugs (5.1).

2. Contact element in accordance with claim 1, **characterised in that** the spring element (3) is in the form of a pressure spring, the coils of which lie relatively close together and which can be placed under a radial load.

3. Contact element in accordance with claims 1 and 2, **characterised in that** the spring element (3) is laid loosely in a frame section (1.1) of the clamping piece (1) and is secured against falling out

4. Contact element In accordance with claims 1, to 3 **characterised in that** the spring element (3) is supported, on the side opposite the contact surface (1.3). against a support surface (1.2, 1.2') of the clamping piece (1).

5. Contact element in accordance with claims 1 to 4, **characterised in that** the clamping piece (1) is formed as part of a screw connection terminal (2) and is preferably arranged on its underside within the base of the device.

6. Contact element in accordance with one of claims 1 to 5, **characterised in that** the clamping piece (1) features a separate frame section (1.1) which encloses the contact surface (1.3) connected with the screw connection terminal (2) and the spring element (3) in the manner of a grille.

7. Contact element in accordance with one of claims 1 to 5, **characterised in that** the clamping piece (1) below a clamping box (2.1) of the screw connection terminal (2) is formed as a cage-like extension supporting the Installed spring element (3) against the insertion forces of the connecting lugs (5.1).

8. Contact element in accordance with one of claims 1 to 7, especially for protective circuit breakers or other devices installed In series which can be clipped onto a profiled busbar, **characterised in that** the connecting lugs (5.1) are arranged on a busbar with pins (5) serving as power supply and can be plugged into the clamping piece (1) from the underside of the base of the device through an opening (4.1) in the casing.

## Revendications

1. Dispositif de contact pour appareils d'installation électriques, pour la connexion par enfichage de pattes de raccordement (5.1) en forme de broche ou de languette qui peuvent être insérées dans une pièce de serrage (1) en forme d'alvéole avec établissement de contact par effet d'élasticité dans cette pièce,
**caractérisé par le fait que**
la pièce de serrage (1) renferme un corps élastique (3) en forme de cylindre creux qui, côté périphérie, produit la force de contact entre la patte de raccordement (5.1) et une surface de contact (1.3) de la pièce de serrage, le corps élastique (3) étant disposé dans la pièce de serrage (1) de manière que la direction de son axe soit perpendiculaire à la direction d'enfichage des pattes de raccordement (5.1).

2. Dispositif de contact suivant la revendication 1, **caractérisé par le fait que** le corps élastique (3) présente la forme d'un ressort de compression dont les spires sont relativement proches les unes des autres et peuvent être sollicitées radialement.

3. Dispositif de contact suivant revendication 1 et 2, **caractérisé par le fait que** le corps élastique (3) est monté librement mobile dans une partie (1.1) en forme de cadre de la pièce de serrage sans pouvoir tomber hors de cette dernière.

4. Dispositif de contact suivant revendication 1 à 3, **caractérisé par le fait que** le corps élastique (3) est soutenu à l'opposé de la surface de contact (1.3) par une surface d'appui (1.2, 1.2') de la pièce de serrage (1).

5. Dispositif de contact suivant revendication 1 à 4, **caractérisé par le fait que** la pièce de serrage (1) fait partie d'une borne de raccordement à vis (2) et est disposée de préférence sur le côté inférieur de cette dernière à l'intérieur du socle de l'appareil.

6. Dispositif de contact suivant l'une des revendication 1 à 5, **caractérisé par le fait que** la pièce de serrage (1) présente une partie (1.1) séparée en forme de cadre, qui entoure à la manière d'une grille la surface de contact (1.3) reliée à la borne de raccordement à vis (2) et le corps élastique (3).

7. Dispositif de contact suivant l'une des revendication 1 à 5, **caractérisé par le fait que** la pièce de serrage (1) est réalisée en dessous d'une cage de serrage (2.1) de la borne de raccordement à vis (2)en tant que prolongement qui, à la manière d'une cage, sert d'appui au corps élastique (3) vis-à-vis des forces d'enfichage des pattes de raccordement (5.1).

8. Dispositif de contact suivant l'une des revendication 1 à 7, en particulier pour des disjoncteurs de protection de lignes ou autres appareils disposés côte à côte, encliquetables sur un rail profilé, **caractérisé par le fait que** les pattes de raccordement sont disposées sur une barre d'alimentationr à broches et peuvent être enfichées chacune depuis le côté inférieur du socle de l'appareil à travers une ouverture du boîtier (4.1) dans la pièce de serrage (1).
